# EUROPÄISCHE PATENTSCHRIFT

(11) **EP 1 355 035 B1**
(45) Veröffentlichungstag und Bekanntmachung des Hinweises auf die Patenterteilung: **06.07.2005**
(21) Anmeldenummer: 02001326.4
(22) Anmeldetag: 18.01.2002
(51) Int. Cl.: E06B 9/58

(54) **Rollosystem**
Roll type closure
Fermeture roulante

(43) Veröffentlichungstag der Anmeldung: 22.10.2003
(73) Patentinhaber: Weiss, Albert, D-74747 Ravenstein (DE)
(72) Erfinder: Weiss, Albert, D-74747 Ravenstein (DE)
(74) Vertreter: Canzler, Rolf, Dipl.-Ing.

(56) Entgegenhaltungen:
- DE-A- 3 525 515
- NL-A- 9 001 495
- US-A- 669 967
- US-A- 881 507
- US-A- 5 287 908
- US-A- 5 651 406

## Beschreibung

Zum Abdecken von Öffnungen beispielsweise bei Kühlmöbeln, Fenstern, Schiebedächer für Fahrzeuge und dergleichen ist es bekannt, die Rollobahn in seitlich parallelen Führungen der abzudeckenden Öffnung zu führen und damit einen Anschluß an die die Öffnung begrenzenden Wandteile zu erreichen. Meistens ist hierfür eine Abdeckschiene vorgesehen, in welcher der Rollostab gleitet und die dem Rollostab nachfolgende Rollobahn führt. Im Falle von Jalousien, bei denen die Rollobahn aus einzelnen starren Leisten besteht, ist ein im Ganzen befriedigender Verschluß beispielsweise einer Fensteröffnung gegeben. Diese Rollobahnen sind jedoch massiv und benötigen daher einen entsprechenden räumlichen und finanziellen Aufwand. Für Schiebedächer von Fahrzeugen oder auch Rollos zum Abdunkeln von Räumen für Film- oder Lichtbildvorführungen sind diese Art Rollos nicht geeignet.

Zum Abdunkeln von Lichtbild- oder Filmvorführräumen werden Rollobahnen verwendet, die aus einem dünnen flexiblen Material bestehen. Die Rollobahnen werden senkrecht vor den Fensterhöhlen heruntergelassen. Um einen Lichteinfall zu vermeiden, ist am Rand ein breiter Abdeckstreifen vor die Fensterhöhlung gesetzt, an den sich die Rollobahn anlegt. Dieser Abdeckstreifen kann auch doppelseitig ausgeführt sein, so daß die Rollobahn in einer Führung läuft. Diese Art der Führung benötigt relativ viel Platz und bedingt, daß die flexible Rollobahn im wesentlichen senkrecht nach unten hängt. Auch ist durch die erforderliche Breite des Führungsschlitzes eine dichte Führung der Rollobahn nicht gewährleistet. Lichteinfall läßt sich nicht restlos vermeiden.

Bei Kühlmöbeln kommt es darauf an, daß diese dicht abgeschlossen sind, einmal um einen unerwünschten Luftaustausch und damit Wärmeverlust zu vermeiden, andererseits soll aber auch ein Zugriff auf die in dem Kühlmöbel aufbewahrten Waren verhindert werden in Zeiten, wo das Kühlmöbel nicht zum Verkauf bereit steht. Insbesondere, wenn derartige Kühlmöbel in Schulen, Verwaltungen und Kantinen zur Selbstbedienung in Pausen aufgestellt sind und ein Verkauf von Lebensmitteln nur in dieser Zeit stattfindet, sollen die Möbel in der Zeit außerhalb dieser Pausen verschlossen und somit vor Diebstahlszugriff abgesichert sein. Bei Fahrzeugen kommt es auf stabile Führung der Rollokanten an, die Winddruck und ähnlichen Einflüssen standhält.

Es sind Seitenführungen für Rollos oder Schutzvorhänge bekannt, die an einem seitlichen, senkrecht zur Abrollachse verlaufenden Rand einen Hohlsaum an der Rollobahn aufweisen, der im abgerollten Zustand durch ein Stabelement seitlich gehalten ist, über welches beim Abrollen des Rollos oder Schutzvorhanges der Hohlsaum gezogen wird, so daß der abgerollte Vorhang im wesentlichen entlang des gesamten Hohlsaumes am Stabelement gehalten ist **(DE 2 99 225 93 U1; DE 19 609 082).** Durch diese bekannten Einrichtungen wird zwar ein zwangsläufiger und stabiler Anschluß des Rollos an die die Öffnung begrenzende Wand erreicht, jedoch hat der Hohlsaum zur Führung des Rollos den Nachteil, daß diese Hohlsaumkante beim Aufrollen aufträgt und somit gegenüber der übrigen Rollobahn auf einen wesentlich größeren Durchmesser anwächst, so daß die Aufwicklung nicht nur erheblichen Platz benötigt, sondern auch zu einer ungleichmäßigen Aufwicklung und dadurch Verzerrung der Rollobahn führt. Außerdem ist die Herstellung derartiger Hohlsäume mit einem zusätzlichen Arbeitsaufwand verbunden und verteuert die Rolloeinrichtung.

Eine ähnliche Vorrichtung wie in den oben genannten beiden Schriften ist durch die **US-PS 881,507** bekannt. Auch hier ist an den Randkanten des Rollos für die Führung ein Hohlsaum vorgesehen mittels einer Naht gebildet ist und der über einem Führungsstab gleitet. Durch den umgeschlagenen Hohlsaum wird in diesem Bereich die Rollobahn doppelt so stark, wie in der übrigen Fläche, was beim Aufrollen zu einer Wulstbildung und Verzerrung an den Rändern führt.

Aufgabe der vorliegenden Erfindung ist es daher, diese Nachteile zu beseitigen und ein Rollosystem zu schaffen, das einen stabilen und zwangsläufigen Anschluß des Rollos an die die zu verschließende Öffnung begrenzende Wand gewährleistet, jedoch einfach und damit preiswert in seiner Herstellung ist. Diese Aufgabe wird durch die Merkmale der Ansprüche 1 und 9 gelöst.

Außerdem werden doppelte Stofflagen und Saumnähte vermieden, so daß die Rollobahn über die gesamte Breite einschließlich des Randbereiches eine gleichmäßige Stärke aufweist, wodurch Unregelmäßigkeiten beim Aufrollen und Verwerfungen vermieden werden.

Werden in die Stoffbahn über die Breite in bestimmten Abständen Schlauchtaschen eingearbeitet, so können verschieden breite Rollobahnen entsprechend dem Raster dieser Schlauchtaschen hergestellt werden, ohne sich bereits bei der Herstellung auf eine bestimmte Rollobreite festlegen zu müssen. Dadurch wird bei geringer Lagerhaltung eine große Flexibilität bei der Anpassung auf verschiedene geforderte Rollobreiten erreicht. Die Seitenführung ist in einfacher Weise durch einen in die Schlauchtasche eingreifenden Stab gegeben, so daß voluminöse Kästen zur seitlichen Führung der Randkante des Rollos sich erübrigen. Durch die zwangsläufige Führung genügt ein kurzer Eingriff der Randkante des Rollos in die seitliche Führung. Dies ist besonders im Fahrzeugbau von besonderem Vorteil.

Durch die Querbeweglichkeit des Führungsstabes sowie eine zur Bewegungsrichtung des Rollos elastische Befestigung des Hohlprofils können Toleranzen leicht ausgeglichen und die Rollobahn gespannt gehalten werden.

Weitere Einzelheiten der Erfindung werden anhand der Zeichnungen beschrieben

Es zeigen:
- Figur 1: das erfindungsgemäße Rollosystem in Frontsicht
- Figur 2: das Rollosystem gemäß Figur 1 in der Draufsicht im Querschnitt
- Figur 3: die Rollobahn im Ausschnitt
- Figur 4: eine linksseitige Rolloführung im Schnitt
- Figur 5: einen Querschnitt zu Figur 6
- Figur 6: eine rechtsseitige Rolloführung im Ausschnitt
- Figur 7: eine Rollobahn mit Schlauchtaschen in Kett- und Schußrichtung

Figur 1 zeigt in Frontsicht ein Kühlmöbel 6 mit den Seitenwänden 61, dem Dach 62 und dem Sockel 63. Zur Abdeckung der durch die Seitenwände 61 und das Dach 62 gebildeten Öffnung ist eine Rolloeinrichtung vorgesehen, die aus einer Rollobahn 1 mit einer Abschlußleiste 15 besteht, sowie den Parallelführungen 2 und der Rolloaufwindung 7.

Die Parallelführungen sind als kastenförmiges Hohlprofil 2 ausgebildet mit einem Längsschlitz 21, durch den die Rollobahn 1 hindurchtreten kann. Innerhalb des Hohlprofiles 2 ist ein Führungsstab 3 angeordnet, dessen Durchmesser größer ist als die Breite des Längsschlitzes 21. Dieser Führungsstab 3 greift in eine Schlauchtasche 11 der Rollobahn 1 ein, die dadurch ausgeweitet wird, so daß die Rollobahn 1 mit ihrer Randkante 14 innerhalb des Hohlprofiles 2 festgehalten wird. Die Rollobahn 1 mit der durch den Führungsstab 3 aufgeweiteten Schlauchtasche 11 stützt sich dabei an der Innenseite des Hohlprofiles 2 ab und kann nicht durch diesen Schlitz 21 herausgezogen werden. Es entsteht auf diese Weise eine Zwangsführung. Mit seinem abgewinkelten Fuß 31 ist der Führunggstab 3 in einer Ausnehmung 41 einer Verschlußkappe 4 am unteren Ende des Hohlprofiles 2 verankert. Wie aus Figur 4 hervorgeht, ist die Ausnehmung 41 auf der dem Schlitz 21 zugewandten Seite nach oben hin geöffnet, so daß der Führungsstab 3 mit seinem Fuß 31 horizontal in dieser Ausnehmung 41 gleiten kann. Auf diese Weise können Toleranzen in der Breite der Rollobahn 1 ausgeglichen werden, so daß sich die Rollobahn 1 mit der aufgeweiteten Schlauchtasche 11 stets beiderseits des Längsschlitzes 21 am Hohlprofil 2 abstützt und gleichmäßig gespannt ist.

Die Rollobahn 1 besteht vorzugsweise aus einem Gewebe, in welches beispielsweise in Kettrichtung schlauchartige Taschen 11 eingewebt sind. Wie aus Figur 3 hervorgeht, können in bestimmten Abständen in Schußrichtung derartige Schlauchtaschen 11 eingearbeitet sein. Diese Schlauchtaschen 11 sind am Rande der Rollobahn 1 angeordnet zur Aufnahme des Führungsstabes 3, der in diese Taschen eingreift und somit die Rollobahn 1 bei ihrer Auf- und Abbewegung zwangsläufig führt. Die Anordnung derartiger schlauchartiger Taschen 11 verteilt in Schußrichtung über die Breite der Rollobahn 1 hat den Vorteil, daß der Stoff für die Rollobahn 1 mit einer einheitlichen Arbeitsbreite hergestellt werden kann und aus dem gleichen Stoff Rollobahnen 1 in verschiedenen Breiten B herausgeschnitten werden können. Die Schnittränder 14 werden dann zur Verfestigung bearbeitet, was beispielsweise durch Verschweißen des synthetischen Materials erfolgen kann, so daß ein Ausfransen dieser Kanten verhindert wird. Die Ränder können auch durch Verkleben, beispielsweise beim Kaschieren oder Beschichten, verfestigt werden.

Figur 7 zeigt in einer Originalabbildung einen Ausschnitt aus einer Rollobahn 10, welche Schlauchtaschen 11 sowohl in Schußrichtung (11S) als auch in Kettrichtung (11K) aufweist. Es entstehen zwischen dem Kreuz der Schlauchtaschen 11 Stoffelder 16, die aus einem einschichtigen Gewebe bestehen. Diese Stoffelder 16 sind mit einer gröberen Bindung hergestellt, so daß in diesen Stoffeldern eine gewisse Transparenz herrscht, wie weiter unten noch beschrieben. Eine solche Stoffbahn mit Schlauchtaschen 11S und 11K kann sowohl in der Breite als auch in der Länge als Rollobahn eingesetzt werden, da sowohl die Taschen 11S als auch die Taschen 11K Führungsstäbe 3 aufnehmen können. Je nach dem, ob die Taschen 11S oder 11K in Querrichtung zur Stoffbahn liegen, können diese dann zur Aufnahme des Rollostabes oder auch von Versteifungsstäben dienen. Bei einer derartigen Ausführung können Rollobahnen für die verschiedensten Einsätze und Abmessungen sehr flexibel hergestellt werden.

Die Herstellung der Rollobahn 1 erfolgt in der Weise, daß zunächst ein Gewebe hergestellt wird, bei dem sogenannte schlauchartige Taschen 11 in Längsrichtung (Kettrichtung) der Rollobahn 1 eingewebt sind. Wie aus Figur 7 ersichtlich, können gleichzeitig auch in Querrichtung (Schußrichtung) schlauchartige Taschen 11S eingewebt sein, so daß eine Karostruktur entsteht. Das Herstellen von derartigen Taschengeweben ist grundsätzlich bekannt und braucht deshalb hier nicht näher beschrieben werden. Diese Gewebe sind mit den üblichen Schaftwebmaschinen ohne weiteres herstellbar. Bei unregelmäßigen Konturen ist allerdings eine Jaquard-Webmaschine erforderlich.

Wie oben bereits erwähnt, wird zweckmäßig stets die volle Arbeitsbreite der Webmaschine ausgenützt. Über diese Breite werden Taschen 11 in einem Abstand so eingearbeitet, daß je nach gewünschter Rollobreite diese Taschen 11 unterschiedliche Rollobahnbreiten B seitlich begrenzen, so daß aus einer Arbeitsbreite verschiedene Rollobahnbreiten B herausgeschnitten werden können. Im Bereich der Taschen 11 wird das Gewebe auf den beiden Gewebeebenen durch den Einsatz von zusätzlichen Fäden z.B. in der Kette verdichtet. Die Stoffstreifen 12 zwischen den Taschen 11 werden zweckmäßig in einer offenen Struktur gewebt. Es ist allerdings dabei darauf zu achten, daß das Gewebe sowohl im Bereich der Taschen 11 als auch zwischen den Taschen 11 die gleiche Dicke aufweist, damit beim Aufrollen keine Wülste entstehen.

Nach Fertigstellung des Gewebes wird dies gewaschen, fixiert und so ausgerüstet, daß im Bereich der dicht gewebten Taschen auf beiden Seiten eine geschlossene, deckende Beschichtung aufgebracht ist. Dabei ist darauf zu achten, daß die Ausrüstungs- bzw. Beschichtungsmasse die beiden Gewebebahnen im Bereich der Taschen 11 nicht miteinander verklebt. Abgesehen davon, daß es hierzu erforderlich ist, die Viskosität der Beschichtungsmasse darauf abzustimmen, daß sie die textile Rollobahn 1 nicht durchdringt, ist es notwendig, Maßnahmen zu treffen, daß die zu beschichtende Rollobahn 1 mindestens im Bereich der Taschen 11 dicht genug ist. Dies kann auf verschiedene Weise geschehen. Als erfolgreich hat sich erwiesen, wenn die Rollobahn 1 mindestens im Bereich der Taschen 11 heißt geplättet wird (bei etwa 210° C). Dadurch werden die Fäden derart verdichtet, daß keine Beschichtungsmasse durchdringt. Auch die Verwendung von texturiertem Fadenmaterial hat sich als besonders vorteilhaft gezeigt. Beide Maßnahmen können zur Sicherheit auch kombiniert eingesetzt werden.Es wird in diesem Zusammenhang auch auf die ältere Patentanmeldung des gleichen Erfinders DE 19836447.4 hingewiesen.

Bei den Stoffstreifen 12 zwischen den Taschen 11 bleibt die Transparenz weitgehend erhalten, da die Ausrüstungs- bzw. Beschichtungsmasse die grobe Gewebestruktur nicht komplett verschließt. Diese kann entweder durch unterschiedliche Dichte der Gewebestruktur im Taschen- und Streifenbereich oder durch die Einstellung der Viskosität der Ausrüstungs- bzw. Beschichtungsmasse erreicht werden. Die Transparenz in den Zwischenstreifen 12 bewirkt z. B. bei Rolloeinrichtungen für Kühlmöbel eine gesteuerte Konvektion im Bereich der Rollobahn 1 und verhindert somit Kondenz- und Schwitzwasser.

Diese gesteuerte Konvektion kann auch auf folgende Weise erreicht werden: Nach dem Waschen und Fixieren wird das Gewebe beidseitig deckend beschichtet, und zwar durch eine Kaschierung mit Folien oder auch durch eine Rakelbeschichtung. Auf diese Weise entsteht ein geschlossenes luftdichtes Gewebe. Auch hier muß bei der Beschichtung darauf geachtet werden, daß sich die Taschen 11 nicht verkleben, was durch entsprechende Einstellung von Druck und Temperatur sowie der Viscosität der Beschichtungsmasse oder auch der oben bereits erwähnten Maßnahmen erfolgt. Nach der Beschichtung werden im Bereich der Streifen 12 zwischen den Taschen 11 Löcher 13 ausgestanzt, um eine gewisse gesteuerte Luftdurchlässigkeit des Materials wieder herzustellen, die notwendig ist, um eine Konvektionsströmung im Bereich der Rollobahn 1 zur Verhinderung von Kondenz- und Schwitzwasser zu erreichen.

Um den Wirkungsgrad bezüglich der Energieeinsparung und Wärmeisolierung noch zu erhöhen, kann die Gewebebahn auch noch nach dem Waschen und Fixieren mit Aluminium bedampft und versiegelt werden, wobei bei dem letzteren Verfahren auch eine zuvor bedampfte Folie aufkaschiert werden kann.

Aus der so gefertigten Gewebebahn wird jetzt durch Zuschnitt die gewünschte Rollobahn 1 hergestellt. Dabei werden die für die gewünschte Breite passenden Taschen 11 verwendet. Der Zuschnitt erfolgt so, daß außerhalb der Taschen 11 eine schmale Randkante 14 stehen bleibt. Diese durch Schnitt entstandene Randkante 14 wird zusätzlich verschweißt, um ein Ausfasern zu verhindern. Die Rollobahn 1 wird dann an ihrem einen Ende an der Rolloaufwindung 7 befestigt. Am anderen Ende werden in die beiden Taschen 11 rechts und links am Stoffzuschnitt die Führungsstäbe 3 eingeführt. Zur Erleichterung des Einführens der Führungsstäbe 3 in die Taschen 11 können in diese auch trichterförmige Führungsstücke 5 eingesetzt sein, die mit der Führungstülle 52 den Führungsstab 3 umschließen und sich mit einem Kragen 51 an der Innenwand des Hohlprofiles 2 abstützen. Auf diese Weise wird nicht nur ein leichtes Einführen der Führungsstäbe 3 in die Taschen 11 erreicht, sondern gleichzeitig auch ein leichtes ungehindertes Gleiten der Rollobahn 1 in den Parallelführungen 2. An dem freien, der Aufrollung 7 abgewandten Ende der Rollobahn 1 wird eine Abschlußleiste 15 als Griffleiste so angebracht, daß die Stoffkante eingefaßt und die Führungsstücke 5 in genauer Position gehalten werden. Zu diesem Zweck kann die Abschlußleiste 15 als Klemmprofil oder auch als zweiteiliges Profil ausgeführt sein, das zusammengeschraubt, geklebt oder vernietet wird.

Das Rollosystem ist vorzugsweise als Baueinheit, bestehend aus einer Welle 7 zum Aufwinden der Rollobahn mit Aufwindemechanismus, der Rollobahn 1 selbst mit Abschlußleiste 15 in einem Gehäuse installiert, das am Dach 62 des Kühlmöbels 6 befestigt wird. Die Parallelführungen 2 werden jeweils an den Seitenwänden 61 befestigt, wobei diese auch wie aus Figur 2 ersichtlich, mit Zugfedern 23 an der Kühlmöbelwand 61 befestigt sein können. Auf diese Weise kann die Parallelführung 2 zum Spannen der Rollobahn 1 in Querrichtung eine entsprechende Kraft ausüben.

Wie oben bereits erwähnt, erfolgt die Führung der Rollobahn 1 an den Rändern mittels der in den Hohlprofilen 2 angeordneten Führungsstäben 3, die in am Rande der Rollobahn 1 eingearbeitete Taschen 11 eingreifen. Die Rollobahn 1 wird so beim Auf- und Abschieben mit der Tasche 11 über diesen Führungsstab 3 geschoben. Der Führungsstab 3 seinerseits ist in dem Hohlprofil 3 ortsfest angeordnet, welches einen Längschlitz 21 aufweist, durch welche die Rollobahn 1, die mit ihrer Tasche den innerhalb des Hohlprofils 2 angeordneten Stab 3 umschlingt, aus diesem Hohlprofil 2 herausgeführt ist. Dieser Schlitz 21 ist jedoch nur so breit, daß die Rollobahn 1 hindurchtreten kann. Die Tasche 11, die durch den Stab verdickt ist, wird durch das Hohlprofil bzw. durch den Kragen 51 des Führungsstückes 5 zurückgehalten. Während der Führungsstab 3 ortsfest ist, kann die Rollobahn 1 auf- und abgeschoben werden und wird beim Aufrollen von dem Führungstab 3 abgezogen. Zweckmäßig bleibt jedoch ein Teil der Rollobahn 1 mit der Griffleiste 15 in der Tasche 11 eingeführt.

Damit ist eine absolut sichere seitliche Zwangsführung erreicht. Die Öffnung des Kühlmöbels 6 ist komplett verschließbar. Durch den spaltfreien Abschluß an den Seitenwänden 61 des Kühlmöbels 6 wird eine optimale Energieeinsparung erreicht und ein Zugriff bei geschlossenem Rollo verhindert.

Dieses Rollosystem ermöglicht kleinste Baumaße, da beim Aufwickeln des Stoffes auf die Rolloaufwindung 7 kein Wulst entsteht. Dies ist im Fahrzeugbau von besonderer Bedeutung. Anstelle der federnden Befestigung der Parallelführung 2 kann die Rollobahn 1 auch durch Einarbeiten von elastischen Fäden in Schußrichtung gespannt werden.

Vorstehend ist das Rollosystem und die Rollobahn als Gewebe beschrieben. Mit den entsprechenden Bindetechniken kann die Rollobahn aber auch als Kettengewirke hergestellt sein.

### Bezugszeichenliste

- 1,10: Rollobahn
- 11,11S,11K: Schlauchtasche
- 12: Stoffstreifen
- 13: Perforation, Durchbrechung
- 14: Verfestigter Rand
- 15: Rolloleiste, Abschlußleiste
- 16: Stoffelder

- 2: Parallelführung, Hohlprofil
- 21: Längsschlitz
- 23: Faden

- 3: Führungsstab
- 31: Abwinkelung, Fuß

- 4: Verschlußkappe
- 41: Ausnehmung

- 5: Führungsstück
- 51: Kragen
- 52: Führungstülle

- 6: Kühlmöbel
- 61: Öffnungsrahmen, Kühlmöbelwand
- 62: Dach
- 63: Sockel

- 7: Rollo-Aufwindung

- B: Breite der Rollobahn
- K: Kettrichtung
- S: Schußrichtung

## Patentansprüche

1. Rollosystem zum Abdecken von Öffnungen, beispielsweise bei Kühlmöbeln, Fenstern, Schiebedächern für Fahrzeuge und dergleichen, bei welchem eine Rollobahn an ihren Längsseiten schlauchartige Taschen (11) aufweist, in welche eine Parallelführung (2; 3) eingreift, die zu beiden Seiten der abzudeckenden Öffnung angeordnet ist, **dadurch gekennzeichnet, daß** die schlauchartigen Taschen (11) in Längsrichtung in die Rollobahn (1) derart eingearbeitet sind, daß die Rollobahn im Bereich der Taschen (11) als auch im Bereich außerhalb der Taschen (11) über ihre gesamte Breite etwa dieselbe Dicke aufweist.

2. Rollosystem nach Anspruch 1, **dadurch gekennzeichnet, daß** die Rollobahn (1) aus einem Gewebe besteht, bei dem die Taschen (11) in Kettrichtung eingewebt sind.

3. Rollosystem nach einem oder mehreren der Ansprüche 1 oder 2, **dadurch gekennzeichnet, daß** über die Breite oder Länge der Rollobahn (1) verteilt in bestimmten Abständen Taschen (11) eingearbeitet sind.

4. Rollosystem nach einem oder mehreren der Ansprüche 1 bis 3, **dadurch gekennzeichnet, daß** sowohl in Kettrichtung als auch in Schußrichtung der Rollobahn (10) Schlauchtaschen (11S; 11K) eingearbeitet sind.

5. Rollosystem nach einem oder mehreren der Ansprüche 1 bis 4, **dadurch gekennzeichnet, daß** die zu beiden Seiten der abzudeckenden Öffnung angeordnete Parallelführung aus einem Hohlprofil (2) besteht, in welchem ein Führungsstab (3) angeordnet ist, der in die Schlauchtasche (11) der Rollobahn (1) eingreift, wobei das Hohlprofil (2) einen Längsschlitz (21) aufweist, durch den die Rollobahn (1) in das Hohlprofil (2) eintritt.

6. Rollosystem nach einem oder mehreren der Ansprüche 1 bis 5, **dadurch gekennzeichnet, daß** der Führungsstab (3) in Querrichtung beweglich ist.

7. Rollosystem nach einem oder mehreren der Ansprüche 1 bis 6, **dadurch gekennzeichnet, daß** das Hohlprofil (2) quer zur Bewegungsrichtung des Rollos elastisch am Rande (61) der abzudeckenden Öffnung befestigt ist.

8. Rollosystem nach einem oder mehreren der vorstehenden Ansprüche, **dadurch gekennzeichnet, daß** das Hohlprofil (2) an dem der Aufrollung (7) der Rollbahn (1) entgegengesetzten Ende mit einer Kappe (4) verschlossen ist, an welcher der Führungsstab (3) befestigt ist.

9. Gewebte oder gewirkte Rollobahn mit an ihren Seitenrändern angeordneten schlauchartigen Taschen, die zur Aufnahme von Führungsstäben dienen, **dadurch gekennzeichnet, daß** die schlauchartigen Taschen (11) sich in Kettrichtung erstrecken und in die Rollobahn (1) eingearbeitet sind, wobei die Rollobahn (1) über ihre gesamte Breite einschließlich der durch die Taschen (11) gebildeten Randbereiche etwa dieselbe Dicke aufweist.

10. Rollobahn nach Anspruch 9, **dadurch gekennzeichnet, daß** in bestimmten Abständen in Schußrichtung verteilt schlauchartige Taschen (11) eingearbeitet sind, die sich in Kettrichtung erstrecken.

11. Rollobahn nach einem der Ansprüche 9 oder 10, **dadurch gekennzeichnet, daß** die Rollobahn in Kettrichtung als auch in Schußrichtung karoartig angeordnete Schlauchtaschen (11S; 11K) aufweist.

12. Rollobahn nach einem der Ansprüche 9 bis 11, **dadurch gekennzeichnet, daß** zwischen den Taschen (11) Streifen (12) oder Felder (16) gewebt sind, die eine transparente Struktur aufweisen.

13. Rollobahn nach einem oder mehreren der Ansprüche 9 bis 12, **dadurch gekennzeichnet, daß** die Rollobahn (1) mit einer Folie kaschiert ist.

14. Rollobahn nach einem oder mehreren der Ansprüche 9 bis 13, **dadurch gekennzeichnet, daß** die Rollobahn (1) eine Rakelbeschichtung aufweist.

15. Rollobahn nach einem der Ansprüche 13 oder 14, **dadurch gekennzeichnet, daß** in die Streifen (12) zwischen den Taschen (11) Durchbrechungen (13) eingestanzt sind.

16. Rollobahn nach einem oder mehreren der Ansprüche 9 bis 15, **dadurch gekennzeichnet, daß** die Rollobahn (1) mit Aluminium versiegelt ist.

17. Rollobahn nach einem oder mehreren der Ansprüche 9 bis 16, **dadurch gekennzeichnet, daß** die Rollobahn (1) aus einer Stoffbahn beliebiger Breite auf die gewünschte Breite (B) entlang den Taschen (11) zugeschnitten ist.

18. Rollobahn nach einem oder mehreren der Ansprüche 9 bis 17, **dadurch gekennzeichnet, daß** in die Mündungen der beiden Taschen (11) Führungsstücke (5) eingesetzt sind.

19. Rollobahn nach Anspruch 18, **dadurch gekennzeichnet, daß** die Führungsstücke (5) Teil der Abschlußleiste (15) der Rollobahn (1) sind.

## Claims

1. A roller blind system for covering openings, e.g. on refrigerators, windows, sliding sunroofs for vehicles and the like, wherein the longitudinal sides of a roller blind run have hose-like pockets (11) which are engaged by a parallel guide (2; 3) which is disposed on either side of the opening to be covered, **characterized in that** said hose-like pockets (11) are longitudinally embedded into said roller blind run (1) in such a way that said roller blind run is of approximately the same thickness across its entire width both in the area of said pockets (11) and the area outside said pockets (11).

2. The roller blind system according to claim 1, **characterized in that** said roller blind run (1) is made of a woven fabric into which said pockets (11) are woven in the warp direction.

3. The roller blind system according to one or more of claim 1 or 2, **characterized in that** pockets (11) are embedded into said roller blind run (1) so as to be distributed at certain intervals across the width or length thereof.

4. The roller blind system according to one or more of claim 1 to 3, **characterized in that** hose-like pockets (11S; 11K) are embedded into both in the warp direction and weft direction of said roller blind run (1).

5. The roller blind system according to one or more of claim 1 to 4, **characterized in that** said parallel guide disposed on either side of said opening to be covered is composed of a hollow profile (2) in which a guide bar (3) is disposed which engages said hose-like pocket of said roller blind run (1) wherein said hollow profile (2) has a longitudinal slot (21) through which said roller blind run (1) enters said hollow profile(2).

6. The roller blind system according to one or more of claim 1 to 5, **characterized in that** said guide bar (3) is movable in a transverse direction.

7. The roller blind system according to one or more of claim 1 to 6, **characterized in that** said hollow profile (2) is resiliently attached to the border (61) of said opening to be covered in a direction transverse to the movement of the roller blind.

8. The roller blind system according to one or more of the preceding claims, **characterized in that** said hollow profile (2), at the end opposed to the wind-up device (7) of said roller blind run (1), is closed by a cap (4) to which said guide bar (3) is attached.

9. A woven or knit roller blind run having hose-like pockets disposed on its side borders which serve for receiving guide bars, **characterized in that** said hose-like pockets (11) extend in the warp direction and are embedded into the roller blind run (1), wherein said roller blind run (1) is of approximately the same thickness across its entire width inclusive of the border areas defined by said pockets (11).

10. The roller blind run according to claim 9, **characterized in that** hose-like pockets (11) are embedded therein in the weft direction so as to be distributed at certain intervals, and which extend in the warp direction.

11. The roller blind run according to any one of claim 9 or 10, **characterized in that** said roller blind run has hose-like pockets (11S; 11K) disposed in a checked relationship in both the warp direction and weft direction.

12. The roller blind run according to any one of claim 9 to 11, **characterized in that** stripes (12) or fields (16) which are of a transparent structure are woven between said pockets (11).

13. The roller blind run according to one or more of claims 9 to 12, **characterized in that** said roller blind run (1) is laminated with a sheet.

14. The roller blind run according to one or more of claims 9 to 13, **characterized in that** said roller blind run (1) has a coating applied by a doctor-blade.

15. The roller blind run according to any one of claim 13 or 14, **characterized in that** through apertures are punched into said stripes (12) between said pockets (11).

16. The roller blind run according to one or more of claims 9 to 15, **characterized in that** said roller blind length (1) is sealed with aluminium.

17. The roller blind run according to one or more of claims 9 to 16, **characterized in that** said roller blind run (1) is cut into the desired width (B) from a fabric run of any width along said pockets (11).

18. The roller blind run according to one or more of claims 9 to 17, **characterized in that** guide pieces (5) are inserted into the mouths of said two pockets (11).

19. The roller blind run according to claim 18, **characterized in that** said guide pieces (5) form part of the termination strip (15) of said roller blind run (1).

## Revendications

1. Système de store roulant pour le recouvrement d'ouvertures, par exemples de meubles frigorifiques, fenêtres, toits coulissants pour véhicule et similaire, dans lequel une bande de store roulant présente sur ses côtés longitudinaux des poches de forme tubulaire (11) dans lesquelles s'engrène un guide parallèle (2 ; 3) qui est disposé des deux côtés de l'ouverture à recouvrir, **caractérisé en ce que** les poches de forme tubulaire (11) sont intégrées dans le sens longitudinal dans la bande de store roulant (1) de manière à ce que la bande de store roulant présente approximativement la même épaisseur sur toute sa largeur dans la zone des poches (11) aussi bien que dans la zone extérieure aux poches (11).

2. Système de store roulant selon la revendication 1, **caractérisé en ce que** la bande de store roulant (1) est composée d'un textile dans lequel les poches (11) sont tissées dans le sens de la chaîne.

3. Système de store roulant selon une ou plusieurs des revendications 1 ou 2, **caractérisé en ce que** des poches (11) sont intégrées sur la largeur ou la longueur de la bande de store roulant (1) de manière à être réparties à des distances définies (11).

4. Système de store roulant selon une ou plusieurs des revendications 1 à 3, **caractérisé en ce que** des poches tubulaires (11S ; 11K) sont intégrées aussi bien dans le sens de la chaîne que dans le sens de la trame de la bande de store roulant (10).

5. Système de store roulant selon une ou plusieurs des revendications 1 à 4, **caractérisé en ce que** le guide parallèle disposé des deux côtés de l'ouverture à recouvrir est composé d'un profilé creux (2) dans lequel est disposée une tige de guidage (3) qui s'engrène dans la poche tubulaire (11) de la bande de store roulant (1), le profilé creux (2) présentant une fente longitudinale (21) par laquelle la bande de store roulant (1) rentre dans le profilé creux (2).

6. Système de store roulant selon une ou plusieurs des revendications 1 à 5, **caractérisé en ce que** la tige de guidage (3) est mobile dans le sens transversal.

7. Système de store roulant selon une ou plusieurs des revendications 1 à 6, **caractérisé en ce que** le profilé creux (2) est fixé de manière élastique, transversalement par rapport au sens de mouvement du store roulant, au bord (61) de l'ouverture à recouvrir.

8. Système de store roulant selon une ou plusieurs des revendications précédentes, **caractérisé en ce que** le profilé creux (2) est fermé, à son extrémité opposée à l'enroulement (7) de bande de store roulant (1), par un capuchon (4) auquel est fixée la tige de guidage (3).

9. Bande de store roulant tissée ou tricotée comportant des poches de forme tubulaire disposées sur ses bords latéraux et qui sont destinées à recevoir des tiges de guidage, **caractérisée en ce que** les poches de forme tubulaire (11) s'étendent dans le sens de la chaîne et sont intégrées dans la bande de store roulant (1), la bande de store roulant (1) présentant approximativement la même épaisseur sur toute sa largeur, y compris les zones de bordure formées par les poches (11).

10. Bande de store roulant selon la revendication 9, **caractérisée en ce qu'**à des distances définies, des poches de forme tubulaire (11) sont intégrées de manière à être réparties dans le sens de la trame, lesquelles poches tubulaires s'étendent dans le sens de la chaîne.

11. Bande de store roulant selon l'une des revendications 9 ou 10, **caractérisée en ce que** la bande de store roulant présente des poches tubulaires (11S ; 11K) réparties à la manière de carreaux aussi bien dans le sens de la chaîne que dans le sens de la trame.

12. Bande de store roulant selon l'une des revendications 9 à 11, **caractérisée en ce qu'**entre les poches (11), sont tissés des bandes (12) ou des champs (16) qui présentent une structure transparente.

13. Bande de store roulant selon l'une ou plusieurs des revendications 9 à 12, **caractérisée en ce que** la bande de store roulant (1) est doublée d'un film.

14. Bande de store roulant selon l'une ou plusieurs des revendications 9 à 13, **caractérisée en ce que** la bande de store roulant (1) présente un revêtement râpeux.

15. Bande de store roulant selon l'une des revendications 13 ou 14, **caractérisée en ce que** des percées (13) sont pratiquées dans les bandes (12) entre les poches (11).

16. Bande de store roulant selon l'une ou plusieurs des revendications 9 à 15, **caractérisée en ce que** la bande de store roulant (1) est colmatée à l'aluminium.

17. Bande de store roulant selon l'une ou plusieurs des revendications 9 à 16, **caractérisée en ce que** la bande de store roulant (1) est découpée dans une bande de tissu de n'importe quelle largeur à la largeur souhaitée (B) le long des poches (11).

18. Bande de store roulant selon l'une ou plusieurs des revendications 9 à 17, **caractérisée en ce que** des pièces de guidage (5) sont insérées dans les embouchures des deux poches (11).

19. Bande de store roulant selon la revendication 18, **caractérisée en ce que** les pièces de guidage (5) font partie intégrante de la barre terminale (15) du store roulant (1).
